# EUROPÄISCHE PATENTANMELDUNG

(11) **EP 0 039 012 A1**
(43) Veröffentlichungstag der Anmeldung: **04.11.1981**
(21) Anmeldenummer: 81102950.3
(22) Anmeldetag: 16.04.1981
(51) Int. Cl.: G10H 5/00, G10H 1/46

(54) **Vorrichtung zur Umwandlung eines ein Nutzsignal bildenden Staudruckes in eine elektrische Grösse**

(30) Priorität: 29.04.1980 DE 3016385
(71) Anmelder: Realton Gesellschaft für neuartige Musikinstrumente m.b.H. & Co. KG, D-5350 Euskirchen (DE)
(72) Erfinder: Schmitz, Jürgen, D-5350 Euskirchen (DE)
(74) Vertreter: Paul, Dieter-Alfred, Dipl.-Ing.

(57) **Zusammenfassung**

Eine Vorrichtung zur Umwandlung eines ein Nutzsignal bildenden Staudruckes, insbesondere des Blasdruckes in einem Blaswandler zur Lautstärkeansteuerung eines elektronischen Musikinstrumentes, in eine sich dem Wert des Nutzsignales entsprechend ändernde elektrische Größe als Ansteuerungssignal, beispielsweise eine Spannung, hat einen Staudruckraum, in dem eine auf die auftretenden Frequenzen und Anstiegszeiten der Nutzsignale hinreichend schnell ansprechende Membran eingesetzt ist, die an einem mechanoelektrischen Wandler mit einer Schaltung zur Erfassung der Membranbewegung und Verarbeitung in das Ansteuerungssignal angeschlossen ist.

Um bei einer derartigen Vorrichtung die im Bereich der Nutzsignale liegenden Rauschimpulse möglichst weitgehend zu eliminieren, ohne die Ansprechempfindlichkeit des Membransystems zu beeinträchtigen, sind Staudruckraum (6), Membran (7) und Wandler (10, 11) derart ausgelegt, daß sie ein Schwingungssystem mit gemeinsamer Resonanzfrequenz bilden, die oberhalb des Frequenzbereiches der Nutz- signale liegt, wobei die Schaltung einen Spannungsimpulse oder eine Wechselspannung im Bereich der Resonanzfrequenz des Schwingungssystems zumindest bei Null-Staudruck erzeugenden Generator (12) zur Anregung der Membran (7) sowie eine Auswerteschaltung zur Erfassung der Resonanzfrequenzänderung aufgrund der Beaufschlagung der Membran (7) mit dem Nutzsignal und eine Filtereinrichtung (19) zur Eliminierung von Signalen zumindest im Bereich der Resonanzfrequenz des Schwingungssystems aufweist.

## Beschreibung

Die Erfindung betrifft eine Vorrichtung zur Umwandlung eines ein Nutzsignal bildenden Staudruckes, insbesondere des Blasdruckes in einem Blaswandler zur Lautstärkeansteuerung eines elektronischen Musikinstrumentes, in eine sich mit dem Wert des Nutzsignals entsprechend ändernde elektrische Größe als Ansteuerungssignal, beispielsweise eine Spannung, mit einem Staudruckraum, in dem eine auf die auftretenden Frequenzen des Nutzsignal und deren Anstiegszeiten hinreichend schnell ansprechende Membran eingesetzt ist, die an einem mechanoelektrischen Wandler mit einer Schaltung zur Erfassung der Membranbewegung und Verarbeitung in das Ansteuerungssignal angeschlossen ist.

Derartige Vorrichtungen sind vor allem bei elektronischen Musikinstrumenten bekannt. Sie sind dann Bestandteil eines Tastenblasinstrumentes, das im wesentlichen aus einem Blaswandler und einem Tastenfeld besteht. Das Tastenblasinstrument ist mit einer elektronischen Wiedergabeeinheit, die den Klang entsprechend der Ansteuerung durch die Tasten des Tastenfeldes und des Blaswandlers erzeugt, verbunden. Durch Einsetzen verschiedener Instrumentenmodule kann dabei der Klang beispielsweise einer Trompete, Posaune, Klarinette, Oboe oder dergleichen praktisch naturgetreu nachgebildet werden.

Der Blaswandler dient dabei im Gegensatz zum normalen Blasinstrument nicht mehr der Klangerzeugung, sondern steuert die Dynamik des mittels der Tasten vorgegebenen Klangs, also im wesentlichen dessen Lautstärke, und zwar je nach Intensität des aufgebrachten Blasdruckes. Hierzu weist der Blaswandler ein Mundstück ähnlich einer Blockflöte auf, das nach innen in ein Staudruckrohr und in ein Abblasrohr übergeht. Das Abblasrohr läßt die eingeblasene Luft wieder ins Freie, während im Staudruckrohr und dem sich daran anschliessenden Staudruckraum ein der Intensität des Blasdrukkes entsprechender Staudruck entsteht.

Der Staudruckraum ist an einer Seite durch eine Membran abgeschlossen. Diese Membran ist mit einem mechanoelektrischen Wandler verbunden, der die Membranbewegung aufgrund des Staudruckes in eine elektrische Größe umwandelt, die mittels einer elektrischen Schaltung zu einem sich entsprechend dem Blasdruck verhaltenden Ansteuerungssignal, beispielsweise einer Spannung, verarbeitet wird, um die Wiedergabeeinheit anzusteuern. Als mechanoelektrische Wandler werden im Magnetfeld entsprechend der Membranbewegung schwingende Spulen oder auch Spiegelsysteme verwendet, die einen Lichtstrahl je nach Membranbewegung mehr oder weniger stark einer Fotozelle zuführen, die den Lichteinfall in eine proportionale elektrische Grösse umwandelt.

Gegenüber älteren Vorrichtungen, bei denen noch ein von einem Mikrofon abgetaster Ton erzeugt wurde, haben die Staudrucksysteme den Vorteil, daß sie selbst keinen Ton abgeben, nicht so sehr empfindlich gegen Feuchtigkeit sind und einen großen Dynamikbereich haben. Bei Verwendung einer Membran geringer Masse und hoher Elastizität kann auch eine hohe Ansprechempfindlichkeit erzielt werden, so daß Staudruckänderungen mit hohen Anstiegszeiten, wie sie bei einem Stakkato vorkommen, oder die relativ schnellenschwingungen eines Vibrato gut verarbeitet werden.

Eine solche Auslegung des Membransystems hat jedoch den Nachteil, daß die beim Blasen unvermeidlichen Rauschimpulse mitverarbeitet werden, jedenfalls in dem Frequenzbereich, für die die Membran ausgelegt ist. Dies ist aber gleichzeitig der Bereich, in dem die Staudruckänderungen, d.h. die Nutz-signale auftreten. Durch die zusätzlichen Rauschimpulse in diesem Frequenzbereich werden somit die Nutzsignale verfälscht, was in der Wiedergabe zu unerwünschten Dynamikänderungen führt.

Es ist zwar versucht worden, durch eine mechanische Bedämpfung, beispielsweise durch Verwendung einer härteren Membran oder durch Einfügen eines elektronischen Tiefpasses in die elektronische Schaltung den Einfluß der Rai.schimpulse zu verringern. Zwar konnte der Rauschabstand hierdurch verbessert werden, jedoch zu Las-:en des Nutzsignals, das wie die Rauschimpulse ebenfalls abgeschwächt wird. Zudem leidet.die Ansprechempfindlichkeit des Systems, so daß schnelle Blasdruckänderungen nur noch unvollkommen erfaßt werden.

Der Erfindung liegt die Aufgabe zugrunde, bei einer Vorrichtung der eingangs genannten Art mit einem für die auftretenden Nutzsignale hinreichend empfindlichen Membransystem die in diesem Bereich liegenden Rauschimpulse möglichst weitgehend zu eliminieren, ohne hierdurch die Ansprechempfindlichkeit des Membransystems zu beeinträchtigen.

Diese Aufgabe wird erfindungsgemäß dadurch gelöst, daß Staudruckraum, Membran und Wandler derart ausgelegt sind, daß sie ein Schwingungssystem mit gemeinsamer Resonanzfrequenz bilden, die oberhalb des Frequenzbereiches der Nutzsignale liegt, wobei die Schaltung einen Spannungsimpulse oder eine Wechselspannung im Bereich der Resonanzfrequenz des Schwingungssystems zumindest bei Null-Staudruck erzeugenden Generator zur Anregung der Membran sowie eine Auswerteschaltung zur Erfassung der Resonanzfrequenzänderung aufgrund der Beaufschlagung der Membran mit Nutzsignalen und eine Filtereinrichtung zur Eliminierung von Signalen zumindest im Bereich der Resonanzfrequenz des Schwingungssystems aufweist.

Dieser Lösung liegt die schon zur Erfidung gehörende Idee zugrunde, den Einfluß der Rauschimpulse im Nutzsignalbereich dadurch zu eliminieren, daß sie mittels einer im Staudruckraum erzeugten Resonanzschwingung auf eine Frequenz beschleunigt bzw. auch abgebremst werden, die außerhalb des Nutzsignalbereiches liegt. Dort können die Rauschimpulse einfach herausgefiltert werden, ohne daß das Nutzsignal hierdurch beeinträchtigt wird.

Die Erzeugung einer außerhalb des Nutzsignalbereiches liegenden Resonanzfrequenz geschieht dabei durch Anregung der Membran mittels eines elektronischen Generators, wobei das aus Staudruckraum, Membran und Wandler bestehende Schwingungssystem entsprechend ausgelegt ist. Für die Bildung des Ansteuerungssignales wird hier die Änderung der Resonanzfrequenz durch die Beaufschlagung der Membran mit dem Nutzsignal bzw. dem Staudruck herangezogen. Durch die Nutzsignalbeaufschlagung wird nämlich die Luftdichte im Staudruckraum und die Spannung der Membran derart beeinflußt, daß sich die Resonanzfrequenz des Schwingungssystems proportional zu Intensität des Nutzsignales verschiebt.

In Ausbildung der Erfindung ist vorgesehen, daß zum Schwingungssystem ein an der dem Staudruckraum abgewandten Seite der Membran angeordneter, definierter Rückraum gehört, dessen Resonanzfrequenz zumindest im Bereich der Resonanzfrequenzen der übrigen Teile des Schwingungssystems liegt. Dieser Rückraum bedämpft insbesondere die oberhalb des Nutzsignalbereiches liegenden Schwingungen der Membran, so daß Verfälschungen aus diesem Bereich weitgehend eliminiert werden.

Die Erfindung sieht ferner vor, daß die Resonanzfrequenz des Schwingungssystems oberhalb des fünffachen des Frequenzbereiches des Nutzsignales liegt. Auf diese Weise ist gesichert, daß die Rauschimpulse genügend weit aus dem Nutzsignalbereich herausgehoben werden. Soweit die Vorrichtung zur Ansteuerung eines elektronischen Musikinstrumentes Verwendung finden soll, ist eine im Bereich von einem kHz liegende Resonanzfrequenz zweckmäßig.

Damit die Bewegung der Membran im Bereich der Resonanzfrequenz sehr ausgeprägt ist, sollten die Resonanzfrequenzen der Teile des Schwingungssystems praktisch identisch sein.

Als Filtereinrichtung kann beispielsweise ein Tiefpaß mit einer oberhalb des Nutzsignalbereiches, aber unterhalb der Resonanzfrequenz liegenden Grenzfrequenz verwendet werden.

Für'die Erfassung der Resonanzfrequenzänderung zur Bildung eines Ansteuerungssignales kommen beispielsweise folgende alternative Lösungen in Frage. So kann die Schaltung derart ausgebildet sein, daß der Generator Spannungsimpulse bzw. eine Wechselspannung konstanter Frequenz erzeugt und die Auswerteschaltung die jeweilige Resonanzfrequenz durch Messung der Membranamplitude erfaßt und zu einem entsprechenden Ansteuerungssignal verarbeitet. In der einfachsten Ausführungsform besteht eine solche Schaltung aus einem Sinusgenerator und einem integrierenden Gleichrichter, wobei der Wandler parallel geschältet wird, Je nach Amplitude der Wechselspannung erhält man eine entsprechend hohe Ansteuerungsspannung, die für ein Wiedergabegerät verwendet werden kann.

Eine zweite Möglichkeit besteht darin, daß der Generator in einem Regelkreis zur.zumindest proportionalen Nachregelung der Generatorfrequenz auf die Resonanzfrequenz geschaltet wird, wobei die Auswerteschaltung die jeweilige Generatorfrequenz erfaßt und zu einem entsprechenden Ansteuerungssignal verarbeitet.

Als gut geeignet hat sich auch eine Schaltung erwiesen, bei der der Generator eine Rechteckspannung erzeugt und die Auswerteschaltung die Verformung der Rechteckimpulse im Wandler erfaßt und zu einem entsprechenden Ansteuerungssignal verarbeitet. Die Verformung der Rechteckimpulse wird dabei dadurch bewirkt, daß die Membran im Bereich der Resonanzfrequenz nicht mehr genau der rechteckförmigen Anregung zu folgen vermag. Die Art der Verformung, insbesondere deren jeweilige Phasenlage,kann dann zu einem dem Abstand der Resonanzfrequenz von der Generatorfrequenz proportionalen Ansteuerungssignal verarbeitet werden.

Dies kann dadurch geschehen, daß eine Triggerschaltung zur Umwandlung der verformten Rechteckimpulse in eine Rechteckspannung vorgesehen ist, deren Triggerpunkte derart liegen, daß die erzeugte Rechteckspannung gegenüber der verformten eine zur jeweiligen Verformung proportionale Phasenverschiebung hat, die zu dem Ansteuerungssignal verarbeitet wird. Dabei werden die Triggerpunkte zweckmäßigerweise derart gelegt, daß bei einer mit der Resonanzfrequenz übereinstimmenden Generatorfrequenz die Phasenverschiebung 90° beträgt. Die Triggerpunkte sollten kurz vor Erreichen des Amplitudenmaximums bzw. -minimums der verformten Rechteckimpulse liegen. Mit dieser Triggerschaltung lassen sich die Verformungen auf einfache Weise in eine phasenverschobene Rechteckspannung umwandeln, wobei die Phasenverschiebung der Staudruckbeaufschlagung der Membran proportional ist.

Für die Erfassung der Phasenverschiebung kann ein _{P}hasenvergleicher vorgesehen werden, der die Phasenverschiebung in eine Vergleichsrechteckspannung mit einem der jeweiligen Phasenverschiebung entsprechenden Taktverhältnis umwandelt. An den Phasenvergleicher kann sich dann ein Integrator zur Umwandlung der Vergleichsrechteckspannung in eine dem Taktverhältnis entsprechende Analogspannung anschließen, die gegebenenfalls verstärkt als Ansteuerungssignal zu verwenden ist. Dabei sollte der Integrator gleichzeitig die Filtereinrichtung enthalten, mit der die auf die Resonanzfrequenz synchronisierten Rauschimpulse eliminiert werden.

Für die Verstärkung kann hinter dem Integrator ein Verstärker vorgesehen sein, der eine exponentielle Kennlinie mit einer derartigen Charakteristik hat, daß zur Erreichung einer bestimmten Erhöhung des Ansteuerungssignals mit zunehmenden Staudruck eine größer werden Staudruckänderung erforderlich ist. Diese Ausbildung empfiehlt sich insbesondere bei der Verwendung der erfindungsgemäßen Vorrichtung als Blaswandler.

Zur Vergrößerung des Dynamikbereiches sieht die Erfindung vor, daß die Generatorfrequenz spannungssteuerbar ist und der Generator mit dem Ansteuerungssignal derart in Verbindung steht, daß die Generatorfrequenz der Resonanzfrequenz in einem Verhältnis kleiner als 1 nachgeführt wird. Zweckmäßigerweise sollte das Nachführungsverhältnis beispielsweise mittels einesPotentiometer einstellbar sein. Aufgrund dieser Nachführung verändert sich der Abstand zwischen der Generatorfrequenz und der Resonanzfrequenz langsamer, so daß die Generatorfrequenz länger im Bereich der Resonanzfrequenz verbleibt.

Nach einem weiteren Merkmal der Erfindung ist eine Stabilisierungsschaltung zur selbsttätigen Anpassung der Generatorfrequenz an die Resonanzfrequenz bei Null-Staudruck in zumindest einer Richtung vorgesehen. Auf diese Weise können Änderungen der Resonanzfrequenz aufgrund von Luftdruck- oder Feuchtigkeitseinflüssen kompensiert werden. Die Stabilisierungsschaltung sorgt dann dafür, daß der Abstand zwischen Resonanzfrequenz und Generatorfrequenz unanhängig von deren absoluten Werten gleichbleibt.

Die Stabilisierungsschaltung sollte dabei zumindest in der Lage sein, die Generatorfrequenz bei Abweichung von der Resonanzfrequenz nach oben wieder herabzudrücken. Hierzu kann die Stabilisierungsschaltung aus einem an dem Ansteuerungssignal anliegenden Komparator, einem Integrator zur-Bildung einer Steuerspannung für den Generator und einer dazwischen geschalteten Diode zur Verhinderung der Entladung des . Integrators bestehen, wobei die Schwellspannung des Komparators bei einem Ansteuerungssignal liegt, bei der die Generatorfrequenz mit der Resonanzfrequenz etwa übereinstimmt. Der Komparator sollte dann unterhalb seiner Schwellspannung hohen Ausgangspegel führen und die Generatorfrequenz bei Anhebung der Steuerspannung abfallen. Auf diese Weise kann die bei Einschaltung des gesamten Systems oberhalb der Resonanzfrequenz liegende Generatorfrequenz soweit erniedrigt werden, bis sie im wesentlichen übereinstimmen.

Nach einem weiteren Merkmal der Erfindung ist vorgesehen, daß die Stabilisierungsschaltung die Generatorfrequenz bei Abweichung der Resonanzfrequenz nach oben anpaßt. Eine derartige Abweichung entsteht meist bei längerem Betrieb der Vorrichtung, und zwar aufgrund von Luftdruck- und Feuchtigkeitseinflüssen. Mit Hilfe der Stabilisierungsschaltung,folgt dann die Generatorfrequenz bei Null-Staudruck der Resonanzfrequenz soweit nach, bis sie wieder in etwa übereinstimmen, also den für Null-Staudruck vorgegebenen Abstandswert haben.

Die Anpassung der Generatorfrequenz an die sich inzwischen erhöhte Resonanzfrequenz kann in Kombination mit der Schaltung, die eine Angleichung der Generatorfrequenz an eine niedriger liegende Resonanzfrequenz bewirkt, dadurch geschehen, daß parallel zum ersten Komparator ein zweiter, ebenfalls auf den Integrator wirkender Komparator vorgesehen ist, dessen Schwellspannung oberhalb eines Bereiches des _{A}nsteuerungs- signals liegt, die sich durch Selbstverstellung der Resonanzfrequenz nach oben ergeben kann, wobei dieser Komparator bei Unterschreiten seiner Schwellspannung auf niedrigen Ausgangspegel schaltet, und daß ferner hinter dem zweiten Komparator eine Diode in Sperrichtung und ein Begrenzungswiderstand vorgesehen ist. Bei dieser Stabilisierungsschaltung wird der Integrator über den zweiten Komparator entladen, wenn das Ansteuerungssignal bei Null-Staudruck zwischen der Schwellspannung des ersten und des zweiten Komparators liegt, wodurch ja angezeigt wird, daß die Resonanzfrequenz einen größeren als den dem Schwellspannung des ersten Kanparators entsprechenden Abstand zur Generatorfrequenz hat. Durch den Entladevorgang beim Integrator erhöht sich die Resonanzfrequenz wieder soweit, bis der vorgegebene Abstand zur Resonanzfrequenz wieder gegeben ist.

Der mechanoelektrische Wandler ist zweckmäßigerweise als eine an der Membran befestigte Spule ausgebildet, die in einem Magnetfeld angeordnet ist. Er kann jedoch auch als piezokeramisches, kapazitiv oder elektromagnetisch arbeitendes System ausgebildet sein.

Um Feuchtigkeitseinflüsse von der Membran fernzuhalten, sollte vor dem Staudruckraum ein feuchtigkeitsabsorbierender Filter angeordnet werden. Dies kann beispielsweise in einer einfachen Ausführungsform ein Pfeifenreiniger sein.

Schließlich sieht die Erfindung vor, daß vor dem Staudruckraum ein Staudruckrohr angeordnet ist, das sich zum Staudruckraum hin verjüngt. Aufgrund dieser Verjüngung ist das Staudruckrohr nicht mehr Teil des Staudruckraumes und kann somit beliebig geformt werden, ohen daß hierdurch die Resonanzfrequenz des Staudruckraumes beeinflußt wird.

In der Zeichnung ist die Erfindung an Hand eines Ausführungsbeispieles näher veranschaulicht. Es zeigen:
Fig. 1 einen Blaswandler für ein elektronisches Musikinstrument mit einem Blockschaltbild der elektrischen Schaltung und
Fig. 2 eine graphische Darstellung der Spannungsverläufe in der Schaltung gemäß Fig. 1.

Der Blaswandler 1 ist im Längsschnitt dargestellt und mit einer elektrischen Schaltung verbunden, die der Erzeugung eines Ansteuerungssignales für eine elektronische Wiedergabeeinheit dient. Dabei ist der Blaswandler 1 Teil eines hier nicht dargestellten Tastenblasinstrumentes, wobei mit den Tasten die jeweilige Tonhöhe für die Widergabeeinheit angesteuert wird, während der Blaswandler 1 die Dynamiksteuerung bewirkt, also im wesentlichen die Lautstärke beeinflußt. Mit ihm wird ebenfalls die Wiedergabeeinheit angesteuert, die dann mit einer entsprechenden Dynamik bei der Wiedergabe reagiert.

Der Blaswandler 1 besteht im wesentlichen aus einem einem Flötenmundstück nachempfundenen Anblasstück 2 sowie dem Blaswandlerkörper 3. In letzterem verlaufen zwei Kanäle,nämlich das schräg nach unten verlaufende und wieder ins Freie mündende Abblasrohr 4, das überhaupt ein kontinuierliches Blasen ermöglicht, sowie das Staudruckrohr 5, in dem sich je nach Blasintensität ein mehr oder weniger großer Staudruck aufbaut. Letzteres verengt sich nach hinten konisch.

Das Staudruckrohr 5 mündet in einen Staudruckraum 6, der durch eine elastische Membran 7 abgeschlossen wird. Sie ist hinsichtlich ihrer Masse und Elastizität so ausgelegt, daß sie die auftretenden Nutzsignale, al- ; so den Blasdruck und seine Änderungen, verarbeiten kann, und zwar auch bei sehr schnellen Änderungen, wie sie beim Stakkato oder Vibrato auftreten.

An der Rückseite der Membran 7 schließt sich eine Rückraum 8 an, der über eine genau definierte Bohrung 9 Verbindung nach außen hat, wobei die Bohrung 9 so bemessen ist, daß hohe Frequenzen der Membran 7 bedämpft werden. In den Rückraum 8 ist ein Permanentmagnet lo eingesetzt, dessen Nord-Süd-Polung senkrecht zur Fläche der Membran 7 liegt. An der Membran 7 ist eine Spule 11 befestigt, die sich im Feld des Permanentmagneten lo befindet.

Staudruckraum 6, Membran 7, Rückraum 8 sowie Permanentmagnet lo und Spule 11 sind jeweils so ausgelegt, daß sie bei Null-Staudruck die gleichen Resonanzfrequenzen aufweisen. Die sich daraus ergebende Gesamtresonanzfrequenz hängt dabei von dem Volumen des Staudruck- und des Rückraumes 6, 8, wobei das Volumen des Staudruckrohres 5 wegen seiner konischen Ausbildung vernachlässigt werden kann, der Bohrung 9, der Spannung und Masse der Membran 7 mit Spule 11 sowie deren Induktivität ab. Sie erhöht sich, wenn der Blas- und damit der Staudruck größer werden, weil sich dann die Dichte der Luft im Staudruckraum 6 und die Spannung der Membran 7 sowie die Induktivität der Spule 11 ändern. Entsprechendes gilt bei Abschwächung des Blasdruckes.

Im vorliegenden Fall ist das Schwingungssystem so ausgelegt, daß eine Resonanzfrequenz etwa bei 1 kHz liegt, also weit oberhalb des Nutzsignalbereiches, der hier maximal bis 2oo Hz geht.

Die Spule 11 ist an eine elektrische Schaltung angeschlossen, um die Bewegung der Membran 7 und damit der Spule 11 im Magnetfeld bei Blasdruckbeaufschlagung in ein entsprechend sich verhaltendes Ansteuerungssignal, hier eine Ansteuerungsspannung für die Wiedergabeeinheit umzuwandeln und zu verarbeiten. Die Schaltung ist in einem Blockschaltbild dargestellt, deren einzelne Elemente ("Blöcke") Einzelschaltungen betreffen, wie sie für sich genommen unter den jeweiligen Bezeichnungen allgemein bekannt sind, so daß auf deren nähere Erläuterung verzichtet werden kann.

Die elektrische Schaltung weist einen Generator 12 auf, der eine Rechteckspannung mit einer konstanten Generatorfrequenz erzeugt, die im Bereich der Resonanzfrequenz des zuvor beschriebenen Schwingungssystems liegt. Die Rechteckspannung durchläuft einen Tiefpaß 13 zur Abrundung der Flanken und versetzt über die Leitung 14 und die daran angeschlossene Spule 11 die Membran 7 und damit auch die anderen Teile des Schwingungssystems in Schwingungen entsprechender Frequenz.

Die Resonanzschwingungen erzeugen im Staudruckraum 6 stehende Wellen, die die beim Blasen auftretenden Rauschimpulse je nach ihrer Frequenzlage beschleunigen oder abbremsen und damit auf die Resonanzfrequenz "synchronisieren". Auf diese-Weise werden die im Nutzsignalbereich liegenden Rauschimpulse in den Resonanzfrequenzbereich herausgehoben, so daß sie in der nachfolgenden Schaltung leichter herausgefiltert werden können.

Die Rechteckspannung des Generators 12 wird durch die Schwingungen der Membran 7 und damit der Spule 11 verformt, weil die Membran 7 und die Spule 11 durch die Anregung im Resonanzbereich nicht mehr sauber der Rechteckspannung folgen, sondern sinusartig verformte Schwingungen ausführen. Die Art der Verformung ist dabei abhängig von dem Abstand der Generatorfrequenz zur Resonanzfrequenz. Sind beide gleich, so ist die Verformung annähernd symmetrisch. Ist die Generatorfrequenz- kleiner oder größer als die Resonanzfrequenz, so "wandert" die Verformung entsprechend dem Abstand der beiden Frequenzen mehr zum aufsteigenden oder absteigenden Ast einer Amplitude.

Diese "Wanderung" wird durch unterschiedliche Beaufschlagung der Membran 7 mit Blasdruck bewirkt, da sich hierdurch - wie schon oben beschrieben - eine Veränderung der Resonanzfrequenz ergibt. Sie läuft dann der fest eingestellten Generatorfrequenz weg mit der Folge, daß sich auch die Verformung der Amplituden der Generatorspannung verschieben. Die Änderungen des Blas÷ druckes, die ja eine entsprechende Änderung der Dynamik bewirken soll, erzeugt also mit der hierdurch bedingten Änderung der Resonanzfrequenz eine proportionale Verformung der Amplitude der Generatorspannung. Das Maß der Verformung kann dann wegen der Proportionalität zum Blasdruck zu einem Ansteuerungssignal verarbeitet werden.

Hierzu ist zunächst ein Trigger15 vorgesehen, in dem die verformten Spannungsimpulse wieder in eine Rechteckspannung umgewandelt werden. Der Trigger 15 tastet, wie aus Fig. 2 noch näher zu ersehen sein wird, mit einem oberen und einem unteren Triggerpunkt die verformten Spannungsimpulse ab, wobei die Triggerpunkte bei Änderung des Blasdruckes mit der Verformung der Amplituden in Phasenrichtung "wandern". Die Triggerpunkte sind dabei so verteilt, daß sich eine Phasenverschiebung zwischen der Rechteckspannung des Generators 12 und der vom Trigger15 erzeugten Rechteckspannung ergibt, wobei das Maß der Phasenverschiebung sich proportional zu den Verformungen und damit letztendlich proportional zum Blasdruck verhält. Bei Identität zwischen Generatorfrequenz und Rsonanzfrequenz ist eine Phasenverschiebung von 90° eingestellt, bei Abweichung der Resonanzfrequenz nach oben wird die Phasenverschiebung kleiner und nach unten größer als 9₀°.

Über die Leitungen 16, 17 gehen die beiden vom Generator 12 und Trigger15 erzeugten Rechteckspannungen in einen Phasenvergleicher 18. Dieser bildet eine Vergleichsrechteckspannung mit einem der Phasenverschiebung entsprechenden Taktverhältnis, d.h. je größer die Phasenverschiebung ist, desto kürzer sind die Rechteckimpulse mit hohem Pegel gegenüber denen mit niedrigem Pegel, wobei die Frequenz jeweils die Generatorfrequenz ist.

Die Vergleichsrechteckspannung wird anschließend in einem Integrator 19 in ein analoges Spannungssignal ungewandelt. Dieser Integrator 19 ist gleichzeitig auch als Tiefpaß und damit als Frequenzfilter ausgebildet. Seine Grenzfrequenz liegt hier bei 2oo Hz. Oberhalb dieser Grenzfrequenz wirkt er als Sperre, so daß die auf die Resonanzfrequenz von einem kHz synchronisierten Rauschimpulse herausgefiltert, also eliminiert werden. Das ausgehende analoge Signal ist somit frei von Einflüssen aus dem Bereich oberhalb von 2oo Hz und damit sämtlicher Rauschimpulse.

In einem nachfolgenden Operationsverstärker 2o wird die analoge Spannung zu einer für das Wiedergabegerät verwertbaren Ansteuerungsspannung 21 verstärkt. Die Verstärkung muß dabei nicht linear erfolgen, sondern kann auch exponentiell in der Weise geschehen, daß eine bestimmte Zunahme der Ansteuerungsspannung 21 zu höheren Blasdrücken hin immer größer werdende Blasdruckänderungen erfordert. Hierdurch kann eine weitgehende Anpassung an das Blasdruck-Dynamikverhalten bei tatsächlichen Instrumenten erzielt werden.

Der Dynamikbereich hat nach oben hin natürlich eine Grenze, nämlich wenn der Abstand der Generatorfrequenz zur Resonanzfrequenz wegen sehr hohen Blasdrukkes zu groß geworden ist,um noch weitere, nennenswerte Verformungen der Rechteckspannung des Generators 12 und damit eine entsprechende Phasenverschiebung zwischen dieser und der Triggerrechteckspannung zu bewirken. Er kann jedoch vergrößert werden, wenn die Generatorfrequenz der Resonanzfrequenz nachgeführt wird, allerdings nicht so schnell wie diese. Auf diese Weise läuft die Resonanzfrequenz der Generatorfrequenz langsamer weg, so daß der Frequenzabstand, der den Dynamikbereich begrenzt, erst bei höheren Blasdrücken erreicht wird.

Die vorbeschriebene Nachführung der Resonanzfrequenz kann dadurch verwirklicht werden, daß die Generatorfrequenz einer Spannungsteuerung unterworfen wird, sich also durch Änderung einer Steuerspannung anheben oder absenken läßt. Damit dies synchron mit der Resonanzfrequenz, jedoch nur langsamer erfolgt, kann der Generator 12 über eine Verbindungsleitung 22 (gestrichelt dargestellt) mit dem Ausgang des Operationsverstärkers 2o verbunden werden. Da die dort vorhandene Ansteuerungsspannung 21 der jeweiligen Resonanzfrequenz des Schwingungssystems im Blaswandler 1 entspricht, wird die Generatorfrequenz durch die Ansteuerungsspannung 21 nachgeführt, wobei ein Potentiometer 23 in der Verbindungsleitung 22 für eine Verlangsamung der Nachführung sorgt. Durch Verstellung des Potentiometers 23 kann die Verlangsamung der Nachführung je nach Bedürfnis eingestellt werden.

Die Spannungssteuerbarkeit des Generators 12 läßt sich auch für eine sogenannte Nullpunktstabilisierung ausnutzen. Eine solche Stabilisierung sollte vorgesehen werden, um den einmal eingestellten Abstand zwischen Generatorfrequenz und Resonanzfrequenz bein Null-Staudruck, also ohne Blasdruckbeaufschlagung der Membran 7, konstant zu halten, bzw. bei Abstandsänderung die Generatorfrequenz wieder auf den eingestellten Abstand unabhängig vom jeweils tatsächlichen Wert der Resonanzfrequenz zurückzuführen. Derartige Abstandsänderungen können insbesondere durch unterschiedliche Luftdrucke und durch Feuchtigkeitseinflüsse bewirkt werden und haben zur Folge, daß sich die Ansteuerungsspannung ebenfalls verändert, was natürlich unerwünscht ist. Daneben können Abstandsänderungen beim Einschalten des Blaswandlers 1 dadurch entstehen, daß die Kondensatoren der Schaltung zunächst noch entladen sind. Beide können durch Nachführung der Generatorfrequenz auf den vorgegebenen Abstand zur Resonanzfrequenz eliminiert werden.

Hierfür ist eine Stabilisierungsschaltung vorgesehen, die eine automatische Anpassung der Generatorfrequenz an die jeweilige Resonanzfrequenz bei eingeschaltetem,jedoch nicht beaufschlagten Blasdruckwandler 1 vornimmt. Sie besteht aus zwei in parallelen Leitungen 24, 25 an die Ansteuerungsspannung 21 geschaltete Komparatoren 26, 27 mit jeweils nachfolgenden Dioden 28, 29 unterschiedlicher Sperrichtung sowie einem Integrator 3o nach Vereinigung der Leitungen 24, 25, dessen hochohmiger Ausgang mit dem Generator 12 verbunden ist. Dieser reagiert bei Spannungsbeaufschlagung am Eingang 31 so, daß sich bei Absenkung der Spannung die Generatorfrequenz erhöht. In die Leitung 25 ist zusätzlich noch ein Begrenzungswiderstand 32 eingebaut.

Die Komparatoren 26, 27 haben unterschiedliche Schwellspannungen und unterschiedliches Verhalten. Die Schwellspannung des ersten Komparators 26 liegt bei einer Ansteuerungsspannung 21, die einer etwas oberhalb der Resonanzfrequenz liegenden Generatorfrequenz entspricht.. Ein Unterschreiten dieser Schwellspannung läßt im ersten Komparator 26 hohen Ausgangspegel entstehen.

Die Schwellspannung des zweiten Komparators 27 liegt höherᵢnämlich bei einer Ansteuerungsspannung 21, die einer soweit oberhalb der Generatorfrequenz liegenden Resonanzfrequenz entspricht, daß die Schwellspannung aufgrund einer Eigenverstellung der Resonanzfrequenz und der hierdruch erzeugten Ansteuerungsspannung 21 nicht überschritten wird. Der zweite Komparator 27 führt jedoch anders als der erste Komparator 26 bei Unterschreiten seiner Schwellspannung niedrigen, bei Überschreiten hohen Ausgangspegel.

Die auf diese Weise automatisierte Nullpunktstabilisierung arbeitet wie folgt:
Beim Einschalten des Blaswandlers 1 ist die Spannung am Eingang 31 des Generators 12 noch relativ niedrig, weil der Integrator 3o bzw. dessen Kondensator noch entladen ist. Aufgrund dessen schwingt der Generator 12 mit einer Frequenz, die wesentlich oberhalb der Resonanzfrequenz liegt. Entsprechend wird die Rechteckspannung des Generators 12 in der Spule 11 derart verformt, daß die durch den Triger 15 bewirkte Phasenverschiebung über 90⁰ liegt. Bei einer so hohen Phasenverschiebung ist auch das Taktverhältnis der Vergleichsrechteckspannung nach dem Phasenvergleicher 18 derart, daß die daraus gebildete Analogspannung nach dem Integrator 19, die sich zudem wegen des dort ebenfalls vorhandenden Kondensators auch erst aufbauen muß, und damit die Ansteuerungsspannung 21 unterhalb der Schwellspannungen beider Komperatoren 26, 27 liegt. Der erste Komperator 26 führt somit . hohen Ausgangspegel, während der zweite Komperator 27 niedrigen hat.

Der Komperator 26 lädt nun wegen der in Durchlaßrichtung geschalteten Diode 28 den Integrator 3o bzw. dessen Kondensator auf, wobei der Begrenzungswiderstand 32 dafür sorgt, daß der Integrator 3o schneller geladen wird, als er sich über die Diode 29 und den zweiten Komperator 27 wieder entladen könnte. Mit dem-Aufladen des Integrators 3o steigt auch die Steuerspannung am Eingang 31 des Generators 12, was dessen Frequenz entsprechend absinken läßt. Aufgrund der hierdurch bewirkten Annäherung an die augenblickliche Resonanzfrequenz wandert die Verformung der Rechteckspannung in Richtung niedrigerer Phasenverschiebungen zur im Trigger 15 erzeugten Rechteckspannung, wodurch sich die Ansteuerungsspannung 21 vergrößert, bis sie die Schwellspannung des ersten Komperators 26 erreicht hat.

Die Generatorfrequenz liegt dann knapp über der Resonanzfrequenz und die Phasenverschiebung geringfügig über 9₀° . Der erste Komperator 26 schaltet dann auf niedrigen Pegel, so daß der Integrator 3o nicht weiter aufgeladen wird.

Dieser entlädt sich jedoch wieder sofort über den Begrenzungswiderstand 32, die Diode 29 und den auf niedrigen Pegel geschalteten zweiten Komperator 27, so daß die Steuerspannung für den Generator 12 absinkt und damit dessen Frequenz wieder ansteigt. Dies geht wiederum solange, bis die Ansteuerungspannung 21 durch das Ansteigen der Generatorfrequenz gegenüber der Resonanzfrequenz soweit abgesunken ist, daß der erste Komperator 26 wieder auf hohen Pegel schaltet, so daß der Integrator 3o wieder aufgeladen wird, die Generatorfrequenz also wieder abfällt. Das ganze System schwingt also um die Schwellspannung des Komperators 26, wodurch die Generatorfrequenz praktisch konstant auf einen Wert gehalten wird, der etwas über der Resonanzfrequenz liegt.

Wird nun die Membran 7 mit einem Nutzsignal, also dem Blasdruck, beaufschlagt, so verschiebt sich die Resonanzfrequenz des Schwingungssystems weit nach oben, wodurch sich auch die Ansteuerungsspannung 21 entsprechend erhöht. Diese Erhöhung ist auf jeden Fall so hoch, daß die Schwellspannung des zweiten Komperators 27 überschritten wird. Dieser schaltet dann auf hohen Ausgangspegel, der zwar von der Diode 29 gesperrt wird, andererseits aber auch eine Entladung des Integrators 3o verhindert. Da die andere Diode 28 ebenfalls ein Entladen unmöglich macht, bleibt die Steuerspannung des Integrators 3o und damit die Generatorfrequenz während des Bespielens des Gerätes konstant. Eine Verstellung der Generatorfrequenz, die ja dann unerwünscht wäre, ist hierdurch verhindert, es sei denn, es ist die schon oben beschriebene Nachführung über die Verbindungsleitung 22 und das Potentiometer 23 vorgesehen. In beiden Fällen, wird der Wert der Ansteuerungsspannung 21 von dem Abstand zwischen der vom jeweiligen Blasdruck abhängigen Resonanzfrequenz und der entweder konstant gehaltenen oder langsamer nachgeführten Generatorfrequenz bestimmt.

Daraus ergibt sich auch, daß der Dynamikbereich des Blaswandlers 1 oberhalb der Schwellspannung des zweiten Komparators 27 liegt. Darunter liegende Ansteuerungsspannungen 21 werden für das Wiedergabegerät herausgefiltert, so daß sie ohne Einfluß auf die Dynamik bleiben.

In einer Spielpause fällt die Resonanzfrequenz wegen des dann fehlenden Blasdruckes wieder ab, allerdings häufig nicht mehr bis zu dem anfänglichen Wert, auf den die Generatorfrequenz ja eingestellt worden war. Insbesondere durch Feuchtigkeitseinflüsse kann sich die Resonanzfrequenz nach oben hin verstellt haben. Dies ist unerwünscht, weil sich dann mit einem bestimmten Blasdruck höhere Ansteuerungsspannungen 21 ergäben als zu Beginn.

Da aber die Schwellspannung des zweiten Komparators 27 so hoch gewählt ist, daß die Ansteuerungsspannung 21 einer derart verstellten Resonanzfrequenz bei Null-Blasdruck normalerweise immer darunterliegt, schaltet der zweite Komparator 27 in einer Spielpause wieder auf niedrigen Pegel, so daß sich der Integrator 3o über ihn zu entladen beginnt. Damit sinkt die Steuerspannung am Eingang 31 des Generators 12 ab, wodurch sich die Generatörfrequenz entsprechend erhöht, bis sie wieder etwas oberhalb der Resonanzfrequenz liegt. Hier hat nämlich die Ansteuerungsspannung 21 wegen der sich erhöhenden Phasenverschiebung wieder einen Wert erreicht, die den ersten Komparator 26 auf hohen Pegel schalten läßt, so daß der Integrator 3o wieder aufgeladen wird. Es ist dann wieder die Phase erreicht, in der das System um die Schwellspannung des ersten Komperators 26 schwingt, die Generatorfrequenz also praktisch auf gleichem Wert gehalten wird.

Fig. 2 zeigt in seinen Teilfiguren a, b und c die Verformung der Rechteckspannung des Generators 12 in der Spule 11 und die sich hierdurch ergebende Phasenverschiebung der vom Trigger 15 erzeugten Rechteckspannung. In allen Teilfiguren ist dabei jeweils oben die Generatorspannung 33 am Ausgang des Generators 12, in der Mitte die in der Spule 11 entsprechend dem jeweiligen Abstand zwischen Generator- und Resonanzfrequenz verformten Spannungen 34a, b, c und unten die dazugehörenden Triggerspannungen 35 a, b, c jeweils zeitgleich untereinander aufgetragen. Dabei trennen die strichpunktierten senkrechten Linien die einzelnen Teilfiguren 2a, 2b und 2c.

Zur Darstellung der in der Spule 11 verformten Spannungen 34a, b, c sind Hilfslinien gezogen, und zwar eine Mittellinie sowie oben und unten je zwei äußere Linien zur Anzeige der Amplitudenmaxima und -minima und je zwei innere Linien, auf denen die durch Schrägstriche angezeigten oberen und unteren Triggerpunkte 36, 37 liegen. Wie zu sehen ist, ist der Trigger 15 so eingestellt, daß er jeweils kurz vor Erreichen der Amplitudenmaxima und -minima umschaltet. Dies geschieht invers, d.h. vor Erreichen des Amplitudenmaximums schaltet er auf niedrige Triggerausgangsspannung und umgekehrt.

In Fig. 2a ist die Resonanzfrequenz größer als die Generatorfrequenz 33. Dies entspricht einer Blasdruckbeaufschlagung der Membran 7. Die Verformung der Spannung 34a ist dabei derart, daß die Phasenverschiebung 38a kleiner als 9₀° ist. Mit zunehmender Blasdruckbeaufschlagung wird diese Phasenverschiebung noch kleiner.

In Fig. 2b ist die Resonanzfrequenz mit der Generatorfrequenz 33 identisch. Es ergibt sich dann eine verformte Spannung 34b, die praktisch sinusförmig und damit symmetrisch ist. Die Phasenverschiebung 38b hat dann exakt den Wert 9₀°.

In Fig. 2c ist die Phasenverschiebung 38c aufgrund einer entsprechenden Verformung der Spannung 34c auf über 90° angewachsen, weil die Resonanzfrequenz niedriger als die Generatorfrequenz 33 liegt. Diese Verhältnisse liegen bei der Schaltung gemäß dem Ausführungsbeipiel dann vor, wenn der Blaswandler 1 nicht mit Blasdruck beaufschlagt wird, also bei Null-Staudruck.

## Patentansprüche

1. Vorrichtung zur Umwandlung eines ein Nutzsignal bildenden Staudruckes, insbesondere des Blasdrukkes in einem Blaswandler zur Lautstärkeansteuerung eines elektronischen Musikinstrumentes, in eine sich mit dem Wert des Nutzsignales entsprechend ändernde elektrische Größe als Ansteuerungssignal, beispielsweise eine Spannung, mit einem Staudruckraum, in dem eine auf die auftretenden Frequenzen und Anstiegzeiten der Nutzsignale hinreichend schnell ansprechende Membran eingesetzt ist, die an einem mechanoelektrischen Wandler mit einer Schaltung zur Erfassung der Membranbewegung und Verarbeitung in das Ansteuerungssignal angeschlossen ist, dadurch gekennzeichnet, daß Staudruckraum (6), Membran (7) und Wandler (lo, 11) derart ausgelegt sind, daß sie ein Schwingungssystem mit gemeinsamer Resonanzfrequenz bilden, die oberhalb des Frequenzbereiches der Nutzsignale liegt, wobei die Schaltung einen Spannungsimpulse oder eine Wechselspannung im Bereich der Resonanzfrequenz des Schwingungssystems zumindest bei Null-Staudruck erzeugenden Generator (12) zur Anregung der Membran (7) sowie eine Auswerteschaltung zur Erfassung der Resonanzfrequenzänderung aufgrund der Beaufschlagung der Membran (7) mit dem Nutzsignal und eine Filtereinrichtung (19) zur Eliminierung von Signalen zumindest im Bereich der Resonanzfrequenz des Schwingungssystems aufweist.

2. Vorrichtung nach Anspruch 1, dadurch gekennzeichnet, daß zum Schwingungssystem ein an der dem Staudruckraum (6) abgewandten Seite der Membran (7) angeordneter, definierter Rückraum (8) gehört, dessen Resonanzfrequenz zumindest im Bereich der Resonanzfrequenz der übrigen Teile des Schwingungssystems liegt.

3. Vorrichtung nach Anspruch 1 oder 2, dadurch gekennzeichnet, daß die Resonanzfrequenzen der Teile des Schwingungssystems praktisch identisch sind.

4. Vorrichtung nach einem der Ansprüche 1 bis 3, dadurch gekennzeichnet, daß die Filtereinrichtung (19) als Tiefpaß mit einer oberhalb des Nutzsignalbereiches, aber unterhalb der Resonanzfrequenz liegenden Grenzfrequenz ausgebildet ist.

5. Vorrichtung nach einem der Ansprüche 1 bis 4, dadurch gekennzeichnet, daß der Generator (12) eine Rechteckspannung (33) erzeugt und die Auswerteschaltung die Verformung der Rechteckimpulse im Wandler (lo, 11) erfaßt und zu einem entsprechenden Ansteuerungssignal (21) verarbeitet.

6. Vorrichtung nach Anspruch 5, dadurch gekennzeichnet, daß eine Triggerschaltung (15) zur Umwandlung der verformten Rechteckimpulse (34) in eine Rechteckspannung (35) vorgesehen ist, deren Triggerpunkte (36, 37) derart liegen, daß die erzeugte Rechteckspannung (35) gegenüber der verformten eine zur jeweiligen Verformung proportionale Phasenverschiebung (38) hat, die zu dem Ansteuerungssignal (21) verarbeitet wird.

7. Vorrichtung nach Anspruch 6, dadurch gekennzeichnet, daß ein Phasenvergleicher (18) zur Umwandlung der Phasenverschiebung (38) der beiden Rechteckspannungen (33, 35) in eine Vergleichsrechteckspannung mit einem der jeweiligen Phasenverschiebung (38) entsprechenden Taktverhältnis vorgesehen ist und daß sich an den Phasenvergleicher (18) ein Integrator (19) zur Umwandlung der Vergleichsrechteckspannung in eine dem Taktverhältnis entsprechende Analogspannung anschließt, die gegebenenfalls verstärkt als Ansteuerungssignal (21) verwendbar ist.

8. Vorrichtung nach Anspruch 7, dadurch gekennzeichnet, daß dem Integrator (19) ein Verstärker (2o) folgt, der eine exponentielle Kennlinie mit einer derartigen Charakteristik hat, daß zur Erreichung einer bestimmten Erhöhung des Ansteuerungssignales (21) mit zunehmendem Staudruck eine größer werdende Staudruckänderung erforderlich ist.

9. Vorrichtung nach einem der Ansprüche 4 bis 8, dadurch gekennzeichnet, daß die Generatorfrequenz spannungssteuerbar ist und der Generator (12) mit dem Ansteuerungssignal (21) derart in Verbindung steht, daß die Generatorfrequenz der Resonanzfrequenz in einem Verhältnis kleiner als 1 nachgeführt wird, wobei das _{N}achführungsverhältnis gegebenenfalls einstellbar ist.

lo. Vorrichtung nach einem der Ansprüche 1 bis 9, dadurch gekennzeichnet, daß eine Stabilisierungsschaltung zur selbsttätigen Anpassung der Generatorfrequenz an die Resonanzfrequenz bei Null-Staudruck in zumindest einer Richtung vorgesehen ist.

11. Vorrichtung nach Anspruch lo, dadurch gekennzeichnet, daß die Stabilisierungsschaltung aus einem an dem Ansteuerungssignal (21) anliegenden Komparator (26), einem Integrator (3o) zur Bildung einer Steuerspannung für den spannungsteuerbar ausgebildeten Generator (12) und einer dazwischengeschalteten Diode (28) zur Verhinderung der Entladung des Integrators (3o) besteht, wobei die Schwellspannung des Komparators (26) bei einem Ansteuerungssignal (21) liegt, bei dem die Generatorfrequenz mit der Resonanzfrequenz etwa übereinstimmt.

12. Vorrichtung nach Anspruch 11, dadurch gekennzeichnet; daß der Komparator (26) unterhalb seiner Schwellspannung hohen Ausgangspegel führt und die Generatorfrequenz bei Anhebung der Steuerspannung fällt.

13. Vorrichtung nach den Ansprüchen 11 und 12, dadurch gekennzeichnet, daß parallel zum ersten Komparator (26) ein zweiter, ebenfalls auf den Integrator (3o) wirkender Komparator (27) vorgesehen ist, dessen Schwellspannung oberhalb eines Bereiches des Ansteuerungssignales (21) liegt, das sich durch Selbstverstellung der Resonanzfrequenz nach oben ergeben kann, wobei dieser Komparator (27) beim Unterschreiten seiner Schwellspannung auf niedrigen Ausgangspegel schaltet, und daß fener hinter dem zweiten Komparator (27) eine Diode (29) in Sperrichtung und ein Begrenzungswiderstand (32) vorgesehen ist.
